# EUROPÄISCHE PATENTSCHRIFT

(11) **EP 1 246 218 B1**
(45) Veröffentlichungstag und Bekanntmachung des Hinweises auf die Patenterteilung: **08.05.2013**
(21) Anmeldenummer: 02005032.4
(22) Anmeldetag: 06.03.2002
(51) Int. Cl.: H01H 71/46

(54) **Installationsschaltgerät in Sockelbauweise**
Electric installation switchgear adapted to be mounted on a base
Interrupteur d'installation électrique pour montage sur socle

(30) Priorität: 30.03.2001 DE 10116001
(43) Veröffentlichungstag der Anmeldung: 02.10.2002
(73) Patentinhaber: ABB AG, 68309 Mannheim (DE)
(72) Erfinder: Süss, Wolfgang, Dipl.-Ing., 09471 Königswalde (DE); Pump, Wolfgang, Dipl.-Ing., 09456 Annaberg-Buchholz (DE)

(56) Entgegenhaltungen:
- EP-A- 0 469 208
- DE-A- 19 906 236
- DE-U- 9 001 448
- DE-U- 9 403 259
- US-A- 4 774 484

## Beschreibung

Die Erfindung betrifft ein Installationsschaltgerät in Sockelbauweise gemäß dem Oberbegriff des Anspruches 1.

Installationsschaltgeräte in diesem Zusammenhang sind insbesondere Leitungsschutzschalter oder Federstromschutzschalter, die wenigstens eine Einfach- oder Doppelkontaktstelle aufweisen und deren Gehäuse etwa eine T- Form aufweist.

Zur Erfassung und Anzeige der Schaltstellung des Installationsschaltgerätes werden Hilfsschalter verwendet, die normalerweise die gleiche Außenkontur aufweisen wie das Installationsschaltgerät selbst und die seitlich an eine der Breitseitenflächen angesetzt werden. Über geeignete Kopplungselemente wird die Schaltstellung des beweglichen Kontaktstückes oder gegebenenfalls der Kontaktbrücke auf den Hilfsschalter übertragen, wodurch die Schaltstellung angezeigt wird.

Aus der DE 199 06 236 A 1 ist eine andere Ausgestaltung der Anbringung eines Hilfsschalters bekannt geworden; danach wird der Hilfsschalter an die hintere Schmalseitenfläche angesetzt. Der Hilfsschalter ist ein Mikroschalter und das Gehäuse weist einen Vorsprung auf, der in eine Anschlußklemmenöffnung eingesteckt werden kann. Über einen mit einer Schrägfläche versehenen Schieber steht der Stößel des Mikroschalters mit dem beweglichen Kontaktstück oder dem beweglichen Kontakthebel in Verbindung. Wenn das Installationsschaltgerät in Ausschaltstellung geht, wird der Schieber entgegen dem Druck einer Feder verschoben und betätigt über die Schrägfläche den Mikroschalter.

Innerhalb des Gehäuses für den Mikroschalter befinden sich Anschlußklemmen, die von der Frontseite zum Anschließen von Signalleitungen betätigt werden.

Aufgabe der Erfindung ist es, ein Installationsschaltgerät mit einem Hilfsschalter der eingangs genannten Art zu schaffen, bei dem die Montage vereinfacht ist und darüber hinaus auch eine übermäßige manuelle Kraft beim Anziehen der Klemmschrauben des Hilfsschalters keine Auswirdungen auf den Hilfsschalter hat.

Diese Aufgabe wird erfindungsgemäß durch die Merkmale des Anspruches 1 gelöst.

Danach besitzt das Installationsschaltgerät an den der hinteren Schmalseite anschließenden Breitseiten je eine parallel zur Schmalseite verlaufende Nut oder Leiste und am Hilfsschaltergehäuse sind parallel zu den Breitseiten in Richtung zur Schmalseite vorspringende Wandungsabschnitte angeformt, die den Nuten oder Leisten angepaßt sind, so daß das Hilfsschaltergehäuse senkrecht zur Befestigungsebene an der Schmalseite durch Einschieben von vorn zur Befestigungsebene hin am Installationsschaltgerät montierbar ist, wobei die an dem Wandungsabschnitten angeformten Vorsprünge oder Leisten in den Nuten oder Leisten an den Breitseiten gleiten.

Auf diese Weise wird ein Verdrehschutz erreicht, weil die Fixierung des Hilfsschalters nicht durch Verklemmen, sondern formschlüssig erzielt wird.

Damit der Hilfsschalter beim Einfügen eine bestimmte Endstellung nicht überschreitet, sind die der Befestigungsebene des Installationsschaltgerätes entgegengesetzt liegenden Enden der Wandungsabschnitte mittels einer Querwandung miteinander verbunden.

Dadurch wird beim Einschieben erreicht, daß die Querwand gegen das Installationsschaltgerät anschlägt und auf diese Weise ein weiteres Einschieben verhindert.

Gemäß einer weiteren Ausgestaltungsform sind an der Schmalseitenfläche und an der der Schmalseitenfläche benachbarten Wandung des Hilfsschaltergehäuses Rastmittel angeformt, die zu einem Verrasten des Hilfsschaltergehäuses in seiner Endstellung dienen. Dabei kann am Hilfsschaltergehäuse eine Nase angeformt sein, die in eine Ausnehmung am Installationsschaltgerät einrastet.

Gemäß einer weiteren Ausgestaltung der Erfindung ist das Hilfsschaltergehäuse zweiteilig aufgebaut, mit einem Gehäuseunterteil und einem Gehäuseoberteil, welches quasi als Deckel wirkt. Das Gehäuseunterteil besitzt die Wandungsabschnitte, die Querwand und die Nase, wogegen das Gehäuseoberteil die Zugangsöffnungen zu den Klemmschrauben aufweist.

Weitere vorteilhafte Ausgestaltungen der Erfindung und weitere Verbesserungen sind den weiteren Unteransprüchen zu entnehmen.

Anhand der Zeichnungen, in der ein Ausführungsbeispiel der Erfindung dargestellt ist, sollen die Erfindung so wie weitere vorteilhafte Ausgestaltungen und Verbesserungen der Erfindung und weitere Vorteile näher erläutert und beschrieben werden.

Es zeigen
- Fig. 1: eine perspektivische Darstellung eines Hilfsschaltergehäuses auf die Seite, mit der das Hilfsschaltergehäuse an ein Installationsschaltgerät anbringbar ist,
- Fig. 2: eine Darstellung eines Schiebers,
- Fig. 3: eine perspektivische Darstellung eines Installationsgerätes in dem Bereich, in dem das Hilfsschaltergehäuse am Installationsschaltgerät befestigbar ist, bevor der Schieber eingefügt ist,
- Fig. 4: das Installationsschaltgerät gemäß Fig. 3 mit eingeschobenem Schieber,
- Fig. 5: das Installationsschaltgerät mit daran angerasstetem Hilfsschaltergehäuse und
- Fig. 6: eine Schnittansicht durch das Hilfsschaltergehäuse zur Darstellung der Funktionsweise.

Es sei nun Bezug genommen auf die Fig. 6.

Ein Installationsschaltgerät 40, beispielsweise ein Leitungsschutzschalter, ist in Sockeweise mit einer T- Form aufgebaut, wobei die freie Endfläche des Querstegs 41 die Befestigungsebene 42 bildet. Das freie Ende des Längssteges 43 ist als vordere Frontseite 44 bezeichnet, an denen vordere Schmalseitenwände 45 anschließen, die in hintere Frontflächen 46 übergehen; in der Zeichnung ist lediglich die linke vordere Schmalseitenwand und die linke hintere Frontwand 46 gezeichnet; an diese hinteren Frontwänden 46 schließen sich hintere Schmalseitenwände 47 an, wobei an der in der Zeichnung links befindlichen hinteren Schmalseitenwand 47 ein Hilfsschalter 48 angeschlossen ist.

Das Installationsschaltgerät 40 besitzt eine Kontaktstelle 28 mit einem beweglichen Kontakthebel 29, an der ein Übertragungselement 21 angebracht ist.

Mit diesem Kontakthebel wirkt ein Schieber 16 zusammen, wie weiter unten näher dargestellt ist, wobei der Schieber 16 mit seinem einen Ende 20 dem Kontakthebel 29 zugewandt ist und diesen berührt.

Der Hilfsschalter 48 besitzt ein Gehäuseunterteil 1 und eine Gehäuseoberteil 2.

Innerhalb des Gehäuseunterteils 1 sind ein Mikroschalter 3 und Anschlussklemmen 4 aufgenommen, welche über Leitungen 5 mit den Anschlüssen des Mikroschalters 3 verbunden sind; eine der Anschlußklemmen ist mit dem einen Anschluß des Mikroschalters 3 und die andere Anschlußklemme ist mit dem anderen Anschluß des Mikroschalters 3 verbunden.

Die Anschlußklemmen 4 besitzen Klemmeschrauben 4 a, die durch zwei Öffnungen 7, siehe Fig. 5 und 6, zugänglich sind, so daß die Anschlußklemmen 4 mittels eines Werkzeugs betätigbar sind. Innerhalb des Gehäuseunterteils 1 befindet sich ein Gleitstück 9 mit einer sogenannten Auflaufschräge 10, welche mit dem Stößel 8 des Mikroschalters 3 zusammenwirkt. Zwischen dem Mikroschalter 3 und dem Schiebeelement 9, das eine L- Form aufweist, von denen der eine Schenkel 9 a die Auflaufschräge 10 besitzt und der andere senkrecht dazu verlaufenden Schenkel 9 b einen Anschlag für eine Druckfeder 11 bildet, deren anderes Ende gegen den Mikroschalter 3 anliegt, befindet sich die Druckfeder 11; sie sitzt somit zwischen dem Mikroschalter 3 bzw. einer Seitenfläche des Mikroschalters 3 und dem Schenkel 9 b.

Die Übertragung der Bewegung des beweglichen Kontakthebels 29 auf den Auflaufschieber bzw. auf das Element 9 erfolgt mittels des Stößels 16. Der Stößel 16 besitzt eine L- Form, siehe Fig. 2, mit einem langgestreckten Schenkel 16 a und einem Steg 19; dieser Steg 19 liegt an dem anderen Schenkel 9 b des Gleitstücks 9 an.

Die Fig. 3 zeigt einen perspektivische Ansicht des Installationsschaltgerätes 40 und dort auf die hintere Schmalseitenwand 47. Man erkennt, daß das Installationsschaltgerät ein Gehäuse mit zwei Schalenhälften 24 und 25 aufweist; die eine, in der Zeichnung Fig. 3 hinten gezeichnete Schaltenhälfte 24 besitzt auf der hinteren Schmalseitenfläche 14 einen Schlitz 17, durch den hindurch der längere Arm 16 a des Schiebers 16 hindurchgesteckt werden kann. Den montierten Zustand stellt die Fig. 4 dar.

Es sei Bezug genommen auf die Fig. 1.

Das Gehäuseunterteil 1 besitzt eine hintere Rückwand 50, die der hinteren Schmalseitenwand 47 angepaßt ist und die im montierten Zustand auch gegen diese Schmalseitenwand 47 anliegt. An den parallel zu den Breitseiten 14 des Installationsschaltgerätes 40 verlaufenden Seitenwänden 51 und an an die hintere Wand 50 anschließenden Ekken, das sind die Übergangsecken von den Seitenwänden 51 zu der hinteren Wand 50, befinden sich L-förmige, in Richtung auf die Schmalseitenwand 47 vorspringende Wandungsabschnitte 12, deren freie Schenkelenden 53 und 54 aufeinander zuweisen. Die der Befestigungsebene des Schaltgerätes 40 entgegengesetzt liegenden Ende der Wandungsabschnitte 53 und 54 sind mittels einer Querwand 13 verbunden.

An den Breitseiten oder- flächen 14 des Installationsschaltgerätes 40 befinden sich U-förmige Rillen 15, die parallel zur Schmalseitenwand 47 verlaufen und von denen die an die Schmalseitenwand 47 anschließende Schenkel 15 a gegenüber den Breitseiten 14 nach innen versetzt ist, so daß die freien Enden der Schenkel 15 a einen geringeren Abstand voneinander haben als die beiden Breitseitenflächen 14.

An der hinteren Wand 50 ist eine Rastnase 22 angeschlossen, die mit einer Ausnehmung 23 am Installationsschaltgerät als Rastmittel zusammenwirkt.

Zur Montage wird zunächst der Schieber 16 durch den Schlitz 17 hindurch ins Innere des Schaltgerätes 40 hineingeschoben, so dann wird das Hilfsschaltergehäuseunterteil 1 und Oberteil 2 an den Leitungsschutzschalter 40 anmontiert, in dem die aufeinander zuweisenden Schenkel 53 und 54 in die Nuten 15 eingeschoben werden, wobei die Einschubrichtung von oben senkrecht zur Frontfläche bzw. parallel zur hinteren Seitenfläche verläuft. Die hintere Wand 50 besitzt eine der Abrundung 47 a entsprechende hohlförmige Abrundung 50 a, die zusammen mit der Querwand 13 das Einschieben des Hilfsschalters 1 begrenzt.

Die Seitenwandungen bzw. Seitenwände 51 des Hilfsschalters besitzen parallel dazu verlaufende, nach unten, also in Befestigungsrichtung vorspringende Wände, die beidseitig zu einer Öffnung 26 liegen, durch die hindurch ein Anschlußleiter in einer Anschlußklemme im Schaltgerät 40 geführt werden kann.

Das Installationsschaltgerät 40 besitzt dabei einen Aufnahmeraum 60 für eine Anschlußklemme; ein Anschlußleiter wird zwischen den Verlängerungen 26 hindurch und durch die Öffnung 26 zur Anschlußklemme geschoben und dort festgeklemmt.

Das Hilfsschaltergehäuse besitzt, wie oben angedeutet, ein Gehäuseunterteil und eine Deckel, wobei der Deckel eine U- Form aufweist; der eine Schenkel 61, der der vorderen Schmalseitenwand des Installationsschaltgerätes zugewandt ist und senkrecht zur Befestigungsebene in Richtung der Befestigungsebene vorspringt, greift in eine Ausnehmung 62 an den Seitenwänden 51 des Gehäuseuntereils an; der andere Schenkel 63 ragt in eine Hinterschneidung 64 am Gehäuseunterteil ein. Dort sind auch zwei senkrecht zur Befestigungsebene vorspringende Laschen 65 und 66 angeformt, deren Endkanten halbkreisförmige Aussparungen 67 aufweisen, die mit entsprechend angepaßten Aussparungen 68 am Gehäuseunterteil bzw. an der entgegengesetzt zur hinteren Wand 50 befindlichen vorderen Wand 69, die parallel zur hinteren Wand 50 verläuft, eine Durchgangsöffnung 6 zum Anschluß der Signalleitungen zum Hilfsschalter bilden.

## Patentansprüche

1. Installationsschaltgerät in Sockelbauweise, mit einem einen Mikroschalter enthaltenen Hilfsschalter, der an einer hinteren Schmalseite (47) des Gehäuses des Installationsschaltgerätes angebracht ist, **dadurch gekennzeichnet, daß** das Installationsschaltgerät (40) an dem an der hinteren Schmalseitenwand angrenzenden Breitseiten je eine parallel zu der Schmalseite (47) verlaufende Nut
aufweist und daß am Hilfsschattergehäuse (1) an dessen hinteren Wand (50) parallel zu den Breitseiten in Richtung zur Schmalseite (47) vorspringende Wandungsabschnitte (12) angeformt sind, die den Nuten (15, 15 a) angepaßt sind, so daß das Hilfsschaltergehäuse (1) mit dem Mikroschalter (3) senkrecht zur Befestigungsebene an der Schmalseite (47) durch Einschieben von vorn zur Befestigungsebene hin am Installationsschaitgerät (40) montierbar ist, wobei die an den Wandungsabschnitten (12) angeformten Vorsprünge (53, 54) oder Leisten in den Nuten (15) an den Breitseiten gleiten.

2. Installationsschaltgerät nach Anspruch 1, **dadurch gekennzeichnet, daß** die der Befestigungsebene des Installationsschaltgerätes (40) entgegengesetzt liegenden Enden der Wandungsabschnitte (12) mittels einer Querwand (13) verbunden sind.

3. Installationsschaltgerät nach Anspruch 1 oder 2, **dadurch gekennzeichnet, daß** an der der Schmalseitenfläche benachbarten Wand (50) des Hilfsschaltergehäuses und an der hinteren Schmalseitenfläche (47) Rastmittel (22, 23) angeformt sind, die den Hilfsschalter im montierten Zustand festhalten.

4. Installationsschaltgerät nach einem der vorigen Ansprüche, **dadurch gekennzeichnet, daß** die Wandungsabschnitte (12) L- förmig ausgebildet sind, wobei die freien Schenkel (53, 54) aufeinander zuweisen.

5. Installationsscnaltgerät nach Anspruch 4, **dadurch gekennzeichnet, daß** die Nuten (15) U-förmig sind, wobei die an der Schmalseite (47) angrenzenden Schenkel (15 a) einen geringeren Abstand voneinander aufweisen als die Breitseiten (14), so daß die Seitenwandungen (51) bündig nach Montage mit den Breitseiten (14) liegen.

6. Installationsschaltgerät nach einem der vorigen Ansprüche, **dadurch gekennzeichnet, daß** zur Kupplung des Mikroschalters und eines beweglichen Kontaktstückes (29) ein durch einen Schlitz (17) in der Schmalseitenwand (40) einführbarer Schieber (16) vorgesehen ist, der auf eine Auflauffläche (10) zur Betätigung des Stößels (8) des Mikroschalters entgegen dem Druck einer Feder (11) einwirkt:

7. Installationsschaltgerät nach dem unmittelbar vorhergehenden Anspruch 6,
**dadurch gekennzeichnet, daß** der Schieber (16) L-förmig ausgebildet ist und einen Schenkel (19) aufweist, der außerhalb der Schmalseitenfläche (47) im montierten Zustand zur Befestigungsebene hingerichtet ist.

8. Installationsschaltgerät nach einem der vorigen Ansprüche, **dadurch gekennzeichnet, daß** die Auflauffläche (10) an einem Gleitstück (9) angeformt ist, das mit dem Schieber (16) zusammenwirkt.

9. Installationsschaltgerät nach einem der vorigen Ansprüche, **dadurch gekennzeichnet, daß** das Gleitstück (9) L- förmig ist, wobei der eine Schenkel (9 a) die Auflauffläche (10) trägt und der andere Schenkel parallel zu dem Schenkel (19) des Schiebers (16) verläuft, wobei zwischen dem Mikroschalter und der Innenfläche des anderen Schenkel (9 b) des Gleitelstückes (9) eine Druckfeder (11) angeordnet ist, die den Schieber (16) federnd in Richtung Schließen der Kontaktstelle (28) beaufschlagt.

## Claims

1. Service switching device of the cap type, having an auxiliary switch which contains a microswitch and is fitted on a rear narrow face (47) of the housing of the service switching device, **characterized in that** the service switching device (40) has a groove running parallel to the narrow face (47) on each of the broad faces adjacent to the rear narrow face wall, and **in that** wall sections (12) are integrally formed on the rear wall (50) of the auxiliary switch housing (1), project parallel to the broad faces in the direction of the narrow face (47), and are matched to the grooves (15, 15a), such that the auxiliary switch housing (1) can be mounted on the service switching device (40) by pushing in from the front towards the mounting plane, with the microswitch (3) at right angles to the mounting plane on the narrow face (47), with the projections (53, 54) or strips which are integrally formed on the wall sections (12) sliding in the grooves (15) on the broad faces.

2. Service switching device according to Claim 1, **characterized in that** those ends of the wall sections (12) which are located opposite the mounting plane of the service switching device (40) are connected by means of a transverse wall (13).

3. Service switching device according to Claim 1 or 2, **characterized in that** latching means (22, 23), which hold the auxiliary switch in the mounted state, are integrally formed on that wall (50) of the auxiliary switch housing which is adjacent to the narrow face surface, and on the rear narrow face surface (47).

4. Service switching device according to one of the preceding claims, **characterized in that** the wall sections (12) are L-shaped, with the free limbs (53, 54) pointing towards one another.

5. Service switching device according to Claim 4, **characterized in that** the grooves (15) are U-shaped, with those limbs (15a) which are adjacent to the narrow face (47) being closer to one another than the broad faces (14), so that the side walls (51) lie flush with the broad faces (14) after mounting.

6. Service switching device according to one of the preceding claims, **characterized in that** a slide (16) is provided for coupling the microswitch and a moving contact piece (29), which slide (16) can be inserted through a slot (17) in the narrow face wall (40) and acts on an inclined surface (10) in order to operate the plunger (8) of the microswitch against the force of a spring (11).

7. Service switching device according to the immediately preceding Claim 6, **characterized in that** the slide (16) is L-shaped and has a limb (19) which points towards the mounting plane, outside the narrow face surface (47), in the mounted state.

8. Service switching device according to one of the preceding claims, **characterized in that** the inclined surface (10) is integrally formed on a sliding piece (9) which interacts with the slide (16).

9. Service switching device according to one of the preceding claims, **characterized in that** the sliding piece (9) is L-shaped, with one limb (9a) having the inclined surface (10) and the other limb running parallel to the limb (19) of the slide (16), and with a compression spring (11) being arranged between the microswitch and the inner surface of the other limb (9b) of the sliding piece (9) and acting on the slide (16) in a sprung manner in the closing direction of the contact point (28).

## Revendications

1. Interrupteur d'installation électrique pour montage sur socle, avec un interrupteur auxiliaire contenant un micro-interrupteur, qui est monté sur une face étroite arrière (47) du boîtier de l'interrupteur d'installation électrique, **caractérisé en ce que** l'interrupteur d'installation électrique (40) présente sur chaque face large adjacente à la paroi latérale étroite arrière une rainure s'étendant parallèlement à la face étroite (47) et **en ce que** des parties de paroi (12) saillantes en direction de la face étroite (47) sont formées parallèlement aux faces larges sur le boîtier de l'interrupteur auxiliaire (1), sur la paroi arrière de celui-ci (50), lesquelles sont adaptées aux rainures (15, 15a), de telle manière que le boîtier de l'interrupteur auxiliaire (1) avec le micro-interrupteur (3) puisse être monté sur l'interrupteur d'installation électrique (40), sur la face étroite (47) perpendiculairement au plan de fixation, par insertion par l'avant en direction du plan de fixation, dans lequel les saillies (53, 54) ou les nervures formées sur les parties de paroi (12) glissent dans les rainures (15) sur les faces larges.

2. Interrupteur d'installation électrique selon la revendication 1, **caractérisé en ce que** les extrémités des parties de paroi (12) situées à l'opposé du plan de fixation de l'interrupteur d'installation électrique (40) sont reliées au moyen d'une paroi transversale (13).

3. Interrupteur d'installation électrique selon la revendication 1 ou 2, **caractérisé en ce que** des moyens d'encliquetage (22, 23), qui maintiennent l'interrupteur auxiliaire à l'état monté, sont formés sur la paroi (50) du boîtier d'interrupteur auxiliaire voisine de la face latérale étroite et sur la face latérale étroite arrière (47).

4. Interrupteur d'installation électrique selon l'une quelconque des revendications précédentes, **caractérisé en ce que** les parties de paroi (12) sont réalisées en forme de L, dans lequel les branches libres (53, 54) sont dirigées l'une vers l'autre.

5. Interrupteur d'installation électrique selon la revendication 4, **caractérisé en ce que** les rainures (15) sont en forme de U, dans lequel les branches (15a) adjacentes à la face étroite (47) présentent une distance l'une de l'autre plus petite que les faces larges (14), de telle manière que les parois latérales (51) se trouvent à fleur des faces larges (14) après le montage.

6. Interrupteur d'installation électrique selon l'une quelconque des revendications précédentes, **caractérisé en ce que**, pour le couplage du micro-interrupteur et d'une pièce de contact mobile (29), il est prévu un verrou (16) pouvant être introduit à travers une fente (17) dans la paroi latérale étroite (40), qui agit sur une face de montée (10) pour l'actionnement du poussoir (8) du micro-interrupteur contre la pression d'un ressort (11).

7. Interrupteur d'installation électrique selon la revendication immédiatement précédente 6, **caractérisé en ce que** le verrou (16) est réalisé en forme de L et présente une branche (19) qui, à l'état monté, est dirigée vers le plan de fixation à l'extérieur de la face latérale étroite (47).

8. Interrupteur d'installation électrique selon l'une quelconque des revendications précédentes, **caractérisé en ce que** la face de montée (10) est formée sur un coulisseau (9), qui coopère avec le verrou (16).

9. Interrupteur d'installation électrique selon l'une quelconque des revendications précédentes, **caractérisé en ce que** le coulisseau (9) est en forme de L, dans lequel la première branche (9a) porte la face de montée (10) et l'autre branche s'étend parallèlement à la branche (19) du verrou (16), dans lequel il se trouve, entre le micro-interrupteur et la face intérieure de l'autre branche (9b) du coulisseau (9), un ressort de pression (11), qui pousse le verrou (16) de façon élastique en direction de la fermeture du point de contact (28).
